# FASCICULE DE BREVET EUROPEEN

(11) **EP 1 061 317 B1**
(45) Date de publication et mention de la délivrance du brevet: **21.04.2004**
(21) Numéro de dépôt: 00401664.8
(22) Date de dépôt: 13.06.2000
(51) Int. Cl.: F27D 5/00, F27B 9/10, F27D 3/12

(54) **Procédé de cuisson et support**
Brennverfahren und Brennunterlage
Method and support for firing

(30) Priorité: 14.06.1999 FR 9907476
(43) Date de publication de la demande: 20.12.2000
(73) Titulaire: CERIC, 75008 Paris (FR)
(72) Inventeur: CERIC, 75008 Paris (FR)
(74) Mandataire: Loyer, Bertrand

(56) Documents cités:
- EP-A- 0 307 319
- DE-A- 2 656 989
- US-A- 4 014 968
- US-A- 4 416 618
- US-A- 4 568 595
- US-A- 4 693 918

## Description

La présente invention a pour objet un support destiné à recevoir des produits devant être cuits dans un four ou séchés dans un séchoir.

Ce support est plus particulièrement destiné à la cuisson de produits céramiques de type "nid d'abeille" comme les supports catalyseur.

Ces éléments en nid d'abeille sont généralement constitués de blocs parallélépipédiques ou cylindriques qui sont traversés de part en part d'une multiplicité de canaux de section carrée ou triangulaire pouvant être inférieure à 1 millimètre avec des cloisons de 1 mm à 3/100 de millimètre d'épaisseur.

Du fait de leur faible section et de leur relativement grande longueur (par rapport à la section), ces canaux sont très difficilement traversés par les gaz chauds du four de cuisson et leur cuisson est irrégulière ce qui nuit gravement à leur qualité.

L'utilisation de plaques perforées ne permet pas d'obtenir une circulation homogène dans tous les canaux d'où les problèmes liés aux différences de flux entre canaux ouverts ou fermés.

La présente invention a pour objet un procédé apportant une solution à ce problème.

Le procédé selon l'invention consiste à placer les éléments catalyseurs à cuire ou sécher, leurs canaux étant verticaux, sur un support parallélépipédique constitué par une mousse céramique de sorte que les canaux de l'élément catalyseur soient en position verticale par rapport au support ce qui a pour effet que les gaz chauds traversent le support de part en part et pénètrent dans lesdits canaux.

La mousse céramique est un produit connu qui est principalement utilisé comme filtre dans les moules de fonderie : on verse le métal en fusion sur ces filtres en mousse de céramique, le métal en fusion traverse ce filtre et remplit le moule.

Plaques poreuses en mousse céramique sont déjà connues et appliquées au domaine de Lours (EP-A-307 319).

Les travaux de la demanderesse ont permis de découvrir que l'on pouvait faire remplir à cette matière, la mousse céramique, une fonction totalement différente que celle pour laquelle elle a été conçue.

Il s'avère cependant qu'il ne faut pas que le support en matière céramique soit trop épais, parce que la perte de charge que subit le flux de gaz chauds en le traversant serait tel que ce flux gazeux ne circulerait pas, ou du moins circulerait mal à l'intérieur des canaux traversant le bloc support de catalyseurs.

Il faut donc que le support soit une plaque mince, c'est-à-dire d'une épaisseur comprise entre 1 et 5 centimètres.

Mais alors, comme la mousse céramique a une très faible résistance au poinçonnement et à la flexion, il faut prévoir des moyens pour la rigidifier.

Selon l'invention, ces moyens sont constitués par des barres portant la plaque en mousse céramique, ces barres reposant sur les éléments porteurs du four.

A titre d'exemple non limitatif et pour faciliter la compréhension de l'invention on a représenté aux dessins annexés :
Figure 1 : une vue schématique, en perspective, d'un premier exemple de mise en oeuvre de l'invention ;
Figure 2 : une vue schématique, en perspective, d'un deuxième exemple de mise en oeuvre de l'invention ;
Figure 3 : une vue schématique, en perspective, d'un troisième exemple de mise en oeuvre de l'invention ;
Figure 4 : une vue schématique, en perspective, d'un quatrième exemple de mise en oeuvre de l'invention ;
Figure 5 une vue schématique en bout d'un sixième exemple de mise en oeuvre de l'invention.

En se reportant à la figure 1, on voit que le dispositif selon l'invention est constitué par une plaque 1, d'épaisseur faible, c'est-à-dire comprise entre 1,5 et 2,5 centimètres, qui est en mousse céramique.

Cette plaque 1 est destinée à servir de support à un ou plusieurs éléments en céramique catalytiques qui seront déposés dessus de façon que les canaux multiples qui les traversent de part en part soient verticaux ou encore perpendiculaires à la surface supérieure 2 de la plaque 1.

Les éléments support de catalyseurs, ne faisant pas partie de l'invention, ne sont pas représentés.

La plaque 1 doit être portée par les éléments porteurs 4 du four (également non représentés).

Mais la plaque 1, n'ayant qu'une très faible résistance au poinçonnement, ne peut pas être déposée directement sur les éléments porteurs 4. De plus, n'ayant qu'une très faible résistance mécanique, elle risque de se briser entre les éléments porteurs tels que les éléments 4.

Pour éliminer cet inconvénient on dispose une pluralité de barres 5 (deux au minimum), ces barres 5 étant parallèles entre elles et reposant sur les éléments porteurs 4.

Mais au contact entre la face inférieure 3 de la plaque 1 et les barres 5, la matière dont est constituée la plaque 1 ne va pas résister aux efforts de poinçonnement.

Pour éliminer cet inconvénient on ménage dans la face inférieure 3 des rainures 6 dans lesquelles les barres 5 vont venir s'encastrer.

Dans tous les exemples représentés aux figures 1 à 6, les barres 5 sont cylindriques et les rainures 6 sont semi-cylindriques.

Il en résulte que les barres 5 font saillie au-delà de la surface de la face inférieure 3 de la plaque 1 d'environ la moitié de leur diamètre.

Les barres 5 sont posées sur les éléments porteurs 4.

Mais comme lesdites barres 5 font saillie au-delà de la face inférieure 3 de la plaque 1, la mousse céramique ne vient pas en contact avec les éléments porteurs 4.

Ainsi, il n'y a pas de phénomène de poinçonnement sur la face inférieure 3 de la plaque 1 et il n'y a pas de phénomène de flexion de ladite plaque 1.

De préférence, comme cela est représenté, les éléments porteurs 4 comportent des encoches 7 correspondant aux rainures 6.

Sur la figure 2 les mêmes éléments portent les mêmes références.

La seule différence avec l'exemple de la figure 1 provient de ce que la distance séparant les deux éléments porteurs 4 est supérieure à la longueur de la plaque 1.

Sur la figure 3 également, les mêmes éléments portent les mêmes références.

Sur cette figure, on voit que en plus des barres 5 qui s'étendent sur toute la longueur de la plaque 1, on a disposé des barres complémentaires 15, qui sont perpendiculaires aux barres 5.

Alors que les barres 5 font saillie au-delà de la surface de la face inférieure 3 de la plaque 1, les barres complémentaires 15 sont disposées à l'intérieur de la masse de la plaque 1 dans des alésages ménagés à cet effet.

Sur cette figure 3 on voit également que la plaque 1 peut être constituée de deux parties 1a et 1b placées côte à côte sur les barres 5.

Sur la figure 4, on voit que les barres complémentaires 15 peuvent reposer sur des éléments de support complémentaires 14.

Sur la figure 5 on voit que les barres 5 peuvent, comme les barres additionnelles 15, être disposées dans la masse de la plaque 1. Mais comme il faut que la mousse céramique ne soit pas en contact avec les supports 4, on ménage dans la face inférieure 3 de la plaque 1 des rainures 7 qui font apparaître les barres 5 afin qu'elles viennent en contact avec les éléments porteurs 4.

La présente invention a été décrite dans son application à la cuisson d'éléments catalytiques mais elle n'est pas limitée à cette application particulière ; elle peut être avantageusement utilisée pour tout produit devant être traversé verticalement par un flux de gaz chauds.

## Revendications

1. Procédé pour supporter dans un four des produits devant être traversés verticalement par un flux de gaz chauds consistant à déposer lesdits produits sur une plaque en mousse céramique poreuse (1), ladite plaque étant rigidifiée par des barres (5, 15) transversant la masse du ladite plaque et étant portée par les éléments porteurs (4, 14) du four par l'intermédiaire desdites barres.

2. Dispositif pour la mise en oeuvre du procédé selon la revendication 1 constitué par une plaque mince (1) en mousse céramique, cette plaque étant portée par les éléments porteurs (4) du four par l'intermédiaire des barres (5).

3. Dispositif selon la revendication 2 dans lequel les barres (5) viennent s'encastrer dans des rainures (6) ménagées dans la face inférieure (3) de la plaque (1) ; mais font saillie hors de cette face inférieure (3) de sorte que la matière de la plaque mince (1) ne vienne pas en contact avec les éléments porteurs (4) du four.

4. Dispositif selon la revendication 3 dans lequel la plaque (1) est traversée, dans sa masse, par des barres complémentaires (15) qui sont perpendiculaires aux barres (5).

5. Dispositif selon la revendication 4 dans lequel les barres complémentaires (15) dépassent de la plaque (1) pour venir prendre appui sur des éléments porteurs additionnels (14) du four.

6. Dispositif selon la revendication 2 dans lequel la plaque (1) est traversée de part en part, par deux ensembles perpendiculaires de barres (5 et 15) la face inférieure (3) de la plaque (1) étant munie de rainures (7) découvrant les barres de support (5) pour que celles-ci viennent en contact avec les éléments porteurs (4) du four.

## Patentansprüche

1. Verfahren zum Abstützen von Produkten, die vertikal von einem Strom heißer Gase durchströmt werden müssen, in einem Ofen, wobei das Verfahren darin besteht, daß die Produkte auf einer Platte aus porösem Keramikschaum (1) abgelegt werden, die mittels Stangen (5, 15) versteift ist, welche durch die Masse der Platte hindurchlaufen, und die mittels der Stangen von den Trageelementen (4, 14) des Ofens getragen wird.

2. Vorrichtung zur Durchführung des Verfahrens nach Anspruch 1, die aus einer dünnen Platte (1) aus Keramikschaum besteht, wobei diese Platte mittels der Stangen (5) von den Trageelementen (4) des Ofens getragen wird.

3. Vorrichtung nach Anspruch 2, bei der die Stangen (5) mit Nuten (6) in Eingriff treten, die in der Unterseite (3) der Platte (1) ausgebildet sind, jedoch aus dieser Unterseite (3) so vorstehen, daß das Material der dünnen Platte (1) nicht in Kontakt mit den Trageelementen (4) des Ofens kommt.

4. Vorrichtung nach Anspruch 3, bei der die Masse der Platte (1) von komplementären Stangen (15) durchquert wird, die senkrecht zu den Stangen (5) verlaufen.

5. Vorrichtung nach Anspruch 4, bei der die komplementären Stangen (15) über die Platte (1) hinausragen, um gegen zusätzliche Trageelemente (14) des Ofens zur Anlage zu kommen.

6. Vorrichtung nach Anspruch 2, bei der die Platte (1) vollständig von zwei senkrecht zueinander verlaufenden Stangengruppen (5 und 15) durchquert wird, wobei die Unterseite (3) der Platte (1) mit Nuten (7) versehen ist, welche die Stützstangen (5) freilegen, damit diese in Kontakt mit den Trageelementen (4) des Ofens kommen.

## Claims

1. A method for supporting in an oven products through which a flow of hot gases has to pass in a vertical direction, consisting of laying said products on a plate of porous ceramic foam (1), said plate being reinforced by bars (5, 15) passing through the mass of said plate and being borne by the carrying elements (4, 14) of the oven by means of said bars.

2. A device for implementing the process according to Claim 1, consisting of a thin plate (1) of ceramic foam, this plate being borne by the carrying elements (4) of the oven by means of the bars (5).

3. A device according to Claim 2, in which the bars (5) are embedded in grooves (6) formed in the lower face (3) of the plate (1) but project from this lower face (3) such that the material of the thin plate (1) does not come into contact with the carrying elements (4) of the oven.

4. A device according to Claim 3, in which complementary bars (15) which are perpendicular to the bars (5) pass through the mass of the plate (1).

5. A device according to Claim 4, in which the complementary bars (15) project from the plate (1) to come to bear on additional carrying elements (14) of the oven.

6. A device according to Claim 2, in which two perpendicular sets of bars (5 and 15) pass through from one side of the plate (1) to the other, the lower face (3) of the plate (1) being provided with grooves (7) which reveal the support bars (5) so that they come into contact with the carrying elements (4) of the oven.
